# EUROPÄISCHE PATENTSCHRIFT

(11) **EP 0 163 820 B1**
(45) Veröffentlichungstag und Bekanntmachung des Hinweises auf die Patenterteilung: **18.05.1988**
(21) Anmeldenummer: 85102772.2
(22) Anmeldetag: 12.03.1985
(51) Int. Cl.: B30B 5/06, B27N 3/24

(54) **Vorrichtung zum Aufbringen einer Flächenpressung auf fortschreitende Werkstücke**
Press for exerting pressure on an area of continuously moving work pieces
Installation de compression sur des pièces en mouvement continu

(30) Priorität: 10.05.1984 DE 3417289
(43) Veröffentlichungstag der Anmeldung: 11.12.1985
(73) Patentinhaber: Firma Theodor Hymmen, D-33515 Bielefeld (DE)
(72) Erfinder:
(74) Vertreter: Stracke, Alexander, Dipl.-Ing.

(56) Entgegenhaltungen:
- DE-A- 2 239 329
- DE-A- 3 313 406

## Beschreibung

Die Erfindung bezieht sich auf eine Vorrichtung zum Aufbringen einer Flächenpressung auf fortschreitende Werkstücke, wie Holzwerkstoffplatten o.dgl., bei der mindestens ein umlaufendes Preßband an das Werkstück von einem in eine Druckkammer einleitbaren Druckmittel anpreßbar und die Druckkammer durch einen Teil eines Arbeitstrums des Preßbandes, an der dem Arbeitstrum gegenüberliegenden Seite durch eine rechteckförmige Druckplatte und an den in bezug auf die Laufrichtung des Preßbandes Längs- und Querrändern der Druckplatte durch eine am Rand der Druckplatte vorgesehene, sich am Preßband abstützende Dichtung begrenzt ist.

Eine derartige Vorrichtung ist aus der EP-A2-0 087 651 bekannt.

Zwar hat sich die dort beschriebene Vorrichtung bewährt, jedoch sind hinsichtlich der Fertigung und der Montage bzw. Demontage beim Auswechseln der Dichtung kostensenkende Maßnahmen wünschenswert, die nicht nur die Herstellung sondern auch den Betrieb einer derartigen Vorrichtung wirtschaftlicher erscheinen läßt.

Der Erfindung liegt daher die Aufgabe zugrunde, eine Vorrichtung der gattungsgemäßen Art so zu gestalten, daß die Halterung der sich am Arbeitstrum abstützenden Dichtung an der Druckplatte vereinfacht wird. Diese Aufgabe wird erfindungsgemäß durch die im kennzeichnenden Teil des Anspruchs 1 genannten Maßnahmen gelöst.

Durch eine Druckbeaufschlagung des Innenraumes des Schlauches mit einem Druckmittel wird der Schlauch in der zugeordneten Nut der Druckplatte form- und kraftschlüssig festgelegt. Durch den durch das Druckmittel erzeugten Innendruck des Schlauches und durch die elastische Verformbarkeit des Schlauchmaterials wird die durch einen Teilbereich des Schlauches gebildete Dichtungsleiste oder die am Schlauch zusätzlich festgelegte Dichtungsleiste an das Arbeitsrum des Preßbandes gedrückt.

Ein weiterer erheblicher Vorteil der Erfindung liegt darin, daß sowohl die Montage als auch die Demontage der gesamten Dichtung wesentlich vereinfacht wird, was sich einerseits positiv auf die Fertigungskosten und andererseits positiv auf Wartungskosten auswirkt.

Weitere Merkmale der Erfindung ergeben sich aus den Unteransprüchen und der folgenden Beschreibung von in den Zeichnungen dargestellten Ausführungsbeispielen.

Es zeigen:
Fig. 1 eine um eine mittlere Achse drehbare Druckplatte von der Seite des Preßbandes aus gesehen,
Fig. 2 eine Seitenansicht der Vorrichtung mit oberem und unterem Preßband.
Fig. 3 einen Schnitt nach der Linie 111-111 in Fig. 1,
Fig. 4 bis 9 Abwandlungsformen der in der Fig. 3 aufgezeigten Konstruktion.

Die Vorrichtung 1 weist einen unteren Rahmen 2 und einen oberen Rahmen 3 auf, in die jeweils endlose Preßbänder 4 eingebaut sind. Die Preßbänder 4 umlaufen Umlenkrollen 5 und werden von diesen angetrieben. Sie sind mit einem Spalt zueinander angeordnet, der der Breite eines zu bearbeitenden Werkstückes 6 entspricht. Während die Preßbänder 4 mit ihren das Werkstück 6 berührenden Oberflächen eine waagerecht Bewegung ausführen, wird das Werkstück 6 in die Vorrichtung, und zwar in den Spalt, der zwischen den Oberlfächen besteht, hineingezogen und dort von den Oberflächen der Preßbänder mit Druck beaufschlagt. Beim Durchlauf des Werkstückes 6 durch die Vorrichtung erfolgt somit seine Bearbeitung, so daß es als fertig bearbeitetes Werkstück den Spalt zwischen den Preßbändern 4 verläßt.

In dem in der Fig. 2 dargestellten Ausführungsbeispiel werden auf die Ober- und Unterseite des Werkstückes 6 Folien 7 aufgepreßt, die von Vorratsrollen 8 abgezogen werden. Der Preßvorgang kann bei Raumtemperatur oder bei höheren Temperaturen erfolgen, die auf das Werkstück im Bearbeitungsbereich aufgebracht werden. Zur Erzeugung des gewünschten Druckes kann der obere Rahmen 3 insgesamt gegen den unteren Rahmen 2 gepreßt werden oder es kann nach einer Grobeinstellung des Abstandes zwischen dem oberen Rahmen 3 und dem unteren Rahmen 2 der erforderliche Druck mittels eines Luftdruckes ausgeübt werden, der in Druckkammern 9 aufgebaut wird, die jeweils an der Rückseite des Preßbandes 4 in bezug auf das Werkstück 6 angeordnet sind.

Im dargestellten Ausführungsbeispiel sind für die Grobeinstellung Führungsschlitten 10 vorgesehen, die an dem unteren Rahmen 2 fest angeordnet sind undan denen der obere Rahmen 3 in senkrechter Richtung verschiebbar ist. Für die Verschiebung sind Hydraulikzylinder 11 vorgesehen. Die Druckkammern 9 werden an der dem Arbeitstrum des Preßbandes abgewandten Seite durch Druckplatten 12 begrenzt, die gegenüber den Rahmen 2 und 3 geführt sind und deren Bewegung durch Hydraulikzylinder 13 vorgenommen wird.

Die Druckplatte 12 ist nach der Darstellung in der Fig. 1 um eine senkrecht zum Arbeitstrum des Preßbandes 4 verlaufende Achse 14 drehbar, so daß bei ihrer rechteckigen Ausbildung mit unterschliedlichen Seitenlängen eine Einstellung der Druckkammerbreite auf verschiedene Werkstücksbreiten erfolgen kann. Über Öffnungen 15 kann ein Druckmittel durch die Druckplatte 12 in die Druckkammer 9 eingeführt werden.

Die Druckplatte 12 weist an ihrer dem Arbeitstrum des Preßbandes 4 zugewandten Seite eine umlaufende Nut 16 auf, in der nach dem Ausführungsbeispiel nach der Fig. 3 ein im Querschnitt runder Schlauch 17 angeordnet ist.

Die Begrenzung der Nut 16 entspricht der Kontur des runden Schlauches. Die Höhe h der Nut entspricht etwa 2/3 des Außendurchmessers des Schlauches 17. Der Schlauch stützt sich mit dem aus der Nut 16 herausragenden Ende am Preßband 4 ab.

Das Druckmittel, z. B. Druckluft, wird dem Innenraum des Schlauches 17 über einen Kanal 18 zugeführt.

Bei dem Ausführungsbeispiel nach der Fig. 4 ist der ebenfalls im Querschnitt runde Schlauch 19 mit einer mit dem Schlauch einstückigen Dichtungsleiste 20 ausgerüstet. Der Schlauch 19 kann aus Kunststoff oder Gummi gefertigt sein. Die Dichtungsleiste 20 unterscheidet sich in ihrer Konsistenz von dem übrigen Schlauchmaterial und besteht aus einem abriebfesten Kunststoff oder Gummi.

In Abwandlung der in der Fig. 4 aufgezeigten Konstruktion kann die Dichtungsleiste 21 auch aus dem gleichen Material wie der übrige Schlauch 22 gefertigt sein. In der in der Fig. 5 aufgezeigten Ausführungsform ist die Dichtungsleiste 21 mit einer Außenschicht 23 aus Metall oder Keramik versehen. Durch diese Außenschicht wird eine hohe Abriebfestigkeit der Dichtungsleiste erzielt.

Bei dem Ausführungsbeispiel nach der Fig. 6 ist die Dichtungsleiste 24 in einer Nut einer Außenprofilschiene 25 verankert, die mit einer in dem im Schlauch 26 vorgesehenen Innenschiene 27 verbunden ist. Die Verbindung zwischen der Außenschiene 25 und der Innenschiene 27 wird durch Schrauben 28 vorgenommen.

Der Schlauch 26 ist im Querschnitt oval und wird in einer Nut 29 der Druckplatte 12 festgelegt, die eine entsprechende ovale Innenkontur besitzt. Über einen Kanal 30 wird dem Schlauch 26 das Druckmittel, z. B. Druckluft, zugeführt.

Bei dem Ausführungsbeispiel nach der Fig. 7 ist im Innenraum des Schlauches 31 ein Schlauch 32 mit kleinem Durchmesser angeordnet. Der Innenschlauch wird mit einem Druckmittel beaufschlagt, während der Ringraum zwischen dem Außen- und dem Innenschlauch mit einem Kühlmittel 33 gefüllt wird.

Durch dieses Kühlmittel wird ein Teil der im Arbeitsprozeß entstehenden Wärme, die in den Bereich der Dichtung gelangt, abgeführt. Hierdurch wird die Lebensdauer der Dichtung erhöht.

Bei dem Ausführungsbeispiel nach der Fig. 8 ist der Schlauch 34, dessen Innenraum mit einem Druckmittel beaufschlagt wird, rechteckförmig ausgebildet und in einer mit einer entsprechenden Innenkontur ausgestatteten Nut 35 der Druckplatte 12 angeordnet. Aus der Fig. 8 ergibt sich, daß die Nut 35 so gestaltet ist, daß der Schlauch 34 formschlüssig in dieser Nut festgelegt wird und nur mit dem unteren mit einer Dichtungsleiste 36 versehenen Teil aus der Nut ragt. Die Dichtungsleiste 36 stützt sich unter dem Einfluß des in den Innenraum des Schlauches eingegebenen Druckmittels kraftschlüssig am Arbeitstrum des Preßbandes 4 ab.

Bei dem Ausführungsbeispiel nach der Fig. 9 ist der Schlauch 37 im Querschnitt dreieckförmig gestaltet und in einer Nut 38 der Druckplatte 12 angeordnet, die ebenfalls dreieckförmig ausgebildet ist und den Schlauch 37 formschlüssig festlegt. Der Schlauch ragt mit einer Spitze aus der Nut 38. Diese Spitze ist mit einer Dichtungsleiste 39 ausgerüstet, die sich am Arbeitstrum des Preßbandes 4 abstützt.

### Bezugszeichen

1 Vorrichtung
2 Rahmen
3 Rahmen
4 Preßband
5 Umlenkrollen
6 Werkstück
7 Folie
8 Vorratsrolle
9 Druckkammer
10 Führungsschlitten
11 Hydraulikzylinder
12 Druckplatte
13 Hydraulikzylinder
14 Achse
15 Öffnung
16 Nut
17 Schlauch
18 Kanal
19 Schlauch
20 Dichtungsleiste
21 Dichtungsleiste
22 Schlauch
23 Außenschicht
24 Dichtungsleiste
25 Außenprofilschiene
26 Schlauch
27 Innenschiene
28 Schraube
29 Nut
30 Kanal
31 Schlauch
32 Schlauch
33 Kühlmittel
34 Schlauch
35 Nut
36 Dichtungsleiste
37 Schlauch
38 Nut
39 Dichtungsleiste

## Patentansprüche

1. Vorrichtung zum Aufbringen einer Flächenpressung auf fortschreitende Werkstücke (6), wie Holzwerkstoffplatten oder dergleichen, bei der mindestens ein umlaufendes Preßband (4) an das Werkstück von einem in eine Druckkammer einleitbaren Druckmittel anpreßbar und die Druckkammer durch einen Teil eines Arbeitstrums des Preßbandes, an der dem

Arbeitstrum gegenüberliegenden Seite durch eine rechteckförmige Druckplatte (12) und an den in bezug auf die Laufrichtung des Preßbandes Längs- und Querrändern der Druckplatte durch eine am Rand der Druckplatte vorgesehene, sich am Preßband abstützende Dichtung begrenzt ist, _{'} dadurch gekennzeichnet, daß die Dichtung einen im Querschnitt runden, ovalen, rechteckförmigen oder dreieckförmigen Schlauch (17, 19, 22, 26, 31, 34, 37) aufweist, dessen Innenraum mit einem Druckmittel beaufschlagt ist und der in einem in der Druckplatte (12) vorgesehenen, entsprechend der Außenkontur des Schlauches begrenzten Verankerungsraum (16, 29, 35, 38) angeordnet ist, der mit seiner Mantelfläche den Schlauch über seinen größten Durchmesser bzw. über seine größte Breite hinaus umschließt, wobei in den Verankerungsraum (16, 29, 35, 38) eine zur Preßbandseite geöffnete Nut einmündet, und daß der Druckmittelschlauch sich unmittelbar oder über eine am Schlauch befestigte Dichtungsleiste am Arbeitstrum des Preßbandes (4) abstützt.

2. Vorrichtung nach Anspruch 1, dadurch gekennzeichnet, daß der Druckmittelschlauch aus Kunststoff oder Gummi gefertigt ist und mit einer mit dem Schlauch einstückigen, in ihrer Konsistenz von dem übrigen Schlauchmaterial sich unterscheidenden Dichtungsleiste (20) versehen ist.

3. Vorrichtung nach Anspruch 2, dadurch gekennzeichnet, daß die Dichtungsleiste aus einem abriebfesten Kunststoff- oder Gummimaterial besteht.

4. Vorrichtung nach Anspruch 1, dadurch gekennzeichnet, daß die Dichtungsleiste (21) mit einer Außenschicht (23) aus Metall oder Keramik versehen ist.

## Claims

1. Apparatus for applying a surface pressure to advancing workpieces (6) such as wood material panels or the like wherein at least one circulating pressing belt (4) can be pressed against the workpiece by a pressure agent which can be introduced into a pressure chamber and the pressure chamber is delimited by a part of a working run of the pressing belt, at the side opposite to the working run by a rectangular pressure plate (12), and at the longitudinal and transverse edges of the pressure plate, relative to the direction of movement of the pressing belt, by a seal which is provided at the edge of the pressure plate and which bears against the pressing belt characterised in that the seal crises a hose(17, 19, 2Z, 26, 31, 34, 37) which is round, oval, rectangular or triangular in cross-section and whose interior can be acted upon by a pressure agent and which is arranged in an anchoring space (16, 29, 35, 38) which is provided in the pressure plate (12) and which is defined to correspond to the outside contour of the hose and which with its peripheral surface embraces the hose beyond its largest diameter or beyond its greatest width, wherein a groove which is opened towards the pressing belt side opens into the anchoring space (16, 29, 35,38), and that the pressure agent hose bears against the working run of the pressing belt (4) directly or by way of a sealing strip which is fixed to the hose.

2. Apparatus according to claim 1 characterised in that the pressure agent hose is made from plastics material or rubber and is provided with a sealing strip (20) which is in one piece with the hose and which differs in its consistency from the remainder of the hose mterial.

3. Apparatus according to claim 2 characterised in that the sealing strip crises an abrasion- resistant plastics or rubber material.

4. Apparatus according to claim 1 characterised in that the sealing strip (21) is provided with an outside layer (23) of metal or ceramic.

## Revendications

1. Dispositif pour appliquer une pression superficielle sur des pièces en mouvement continu (6) telles que des panneaux de matériaux dérivés du bois ou similaires, selon lequel la ou les bandes de pression en circulation (4) peuvent être pressées contre la pièce par un fluide sous pression pouvant être introduit dans une chambre de pression, et selon lequel la chambre de pression est délimitée par une partie d'un tronçon de travail de la bande de pression, sur le côté opposé au tronçon de travail par une plaque de pression de forme rectangulaire (12), et sur les bords longitudinaux et transversaux (par rapport au sens de déplacement de la bande de pression) de la plaque de pression par un joint d'étanchéité prévu sur le bord de la plaque de pression et s'appuyant contre la bande de pression, caractérisé en ce que le joint d'étanchéité présente un flexible de section ronde, ovale, rectangulaire ou triangulaire (17, 19, 22, 26, 31, 34, 37), dont l'intérieur est alimenté en fluide sous pression, et qui est disposé dans une chambre d'ancrage (16,29,35,38) prévue dans la plaque de pression (12), délimitée conformément au contour extérieur du flexible, et dont la surface extérieure entoure le flexible au-delà de son plus grand diamètre ou encore de sa plus grande largeur, une rainure ouverte du côté de la bande de pression débouchant dans la chambre d'ancrage (16, 29, 35, 38), et en ce que le flexible de fluide sous pression s'appuie, directement ou par l'intermédiaire d'une barre d'étanchéification fixée sur le flexible, contre le tronçon de travail de la bande de pression (4).

2. Dispositif selon la revendication 1, caractérisé en ce que le flexible de fluide sous pression est réalisé en matière plastique ou en caoutchouc, et est muni d'une barre d'étanchéification (20) solidaire du flexible et dont la consistance est différente de celle du matériau du reste du flexible.

3. Dispositif selon la revendication 2, caractérisé en ce que la barre d'étanchéification est réalisée en un matériau plastique ou caoutchouteux résistant à l'abrasion.

4. Dispositif selon la revendication 1, caractérisé en ce que la barre d'étanchéification (21) est munie d'une couche extérieure (23) en métal ou en céramique.
